# EUROPÄISCHE PATENTSCHRIFT

(11) **EP 3 541 975 B1**
(45) Veröffentlichungstag und Bekanntmachung des Hinweises auf die Patenterteilung: **28.06.2023**
(21) Anmeldenummer: 16826055.2
(22) Anmeldetag: 23.12.2016
(51) Int. Cl.: D04B 21/16

(54) **VERFAHREN ZUR HERSTELLUNG VON SICHERHEITSSTRUKTUREN BEI EINEM FLÄCHENELEMENT UND FLÄCHENELEMENT**
METHOD FOR PRODUCING SECURITY STRUCTURES IN A SURFACE ELEMENT, AND SURFACE ELEMENT
PROCÉDÉ SERVANT À FABRIQUER DES STRUCTURES DE SÉCURITÉ POUR UN ÉLÉMENT DE SURFACE ET ÉLÉMENT DE SURFACE

(43) Veröffentlichungstag der Anmeldung: 25.09.2019
(73) Patentinhaber: Katschke, Harald, 87766 Memmingerberg (DE)
(72) Erfinder: HAGEN, Thomas, 91058 Erlangen (DE); KATSCHKE, Robert, 84155 Bodenkirchen (DE); LEWALD, Claus, 93047 Regensburg (DE); SCHUMACHER, Rolf, 72336 Balingen (DE)
(74) Vertreter: Ruckh, Rainer Gerhard
(86) Internationale Anmeldenummer: PCT/EP2016/082553
(87) Internationale Veröffentlichungsnummer: WO 2018/113993

(56) Entgegenhaltungen:
- EP-A1- 1 987 945
- WO-A1-03/077692
- DE-A1-102014 115 437
- DE-A1-102015 103 533

## Beschreibung

Die Erfindung betrifft ein Verfahren zur Herstellung von Sicherheitsstrukturen bei einem Flächenelement und Flächenelement.

Derartige Flächenelemente werden allgemein dazu verwendet, einen Schutz gegen Einbruch, Diebstahl, Vandalismus zu gewährleisten. Generell schützen dabei die Sicherheitsstrukturen des Flächenelements gegen unbefugte Eingriffe.

Ein Beispiel für ein derartiges Flächenelement ist eine Sicherheits-Packvorrichtung, wie sie in der WO 2012/080888 A1 beschrieben ist. Diese Sicherheits-Packvorrichtung besteht im Wesentlichen aus einer Umhüllung, die einen Gegenstand wie einen Koffer oder eine Tasche, gegen unbefugte Eingriffe schützen soll. Die Umhüllung besteht aus einer schnittfesten Textilstruktur mit integrierten leitfähigen Fadenschichten. Dabei sind mindestens zwei elektrisch leitfähige Schichten vorgesehen, die durch eine Isolationsschicht getrennt sind. Bei einem Aufschneidversuch werden, bedingt durch das Einstoßen des Gegenstands in die Umhüllung, die leitfähigen Schichten kurzgeschlossen, wodurch ein Alarm ausgelöst wird.

Ein wesentlicher Nachteil dieser Anordnung besteht darin, dass diese durch ihren mehrschichtigen Schicht Aufbau ein hohes Gewicht aufweist.

Aus der DE 10 2014 115 437 A1 ist ein Verfahren zur Herstellung von Sicherheitsstrukturen bei einem Flächenelement bekannt. Mittels einer Kettenwirkmaschine oder Raschelmaschine werden als Sicherheitsstrukturen Schnittfeststrukturen und/oder Sensorstrukturen bildende Fäden in das Flächenelement eingearbeitet.

Ein Vorteil dieses Verfahrens besteht darin, dass mit der Kettenwirkmaschine beziehungsweise der Raschelmaschine wahlweise sowohl die Schnittfeststruktur als auch die Sensorstruktur in das Flächenelement eingearbeitet werden können.

Für den Fall, dass das Flächenelement sowohl eine Schnittfeststruktur als auch eine Sensorstruktur aufweist, befinden sich die Sensorstrukturen auf einer Seite des Flächenelements und die Schnittfeststrukturen auf der anderen Seite des Flächenelements.

Nachteilig hierbei ist, dass die Schnittfeststrukturen und die Sensorstrukturen in zwei unterschiedlichen, separaten Maschinendurchläufen in das Flächenelement eingearbeitet werden müssen, was den Aufwand zur Herstellung des Flächenelements unerwünscht erhöht.

Die WO 03/077692 A1 betrifft ein Flächenelement mit wenigstens zwei Schichten oder wenigstens zwei individuellen Elementen in unterschiedlichen Richtungen, wobei wenigstens ein individuelles Element eine verstärkte Faser ist, und wobei die individuellen Elemente nicht verwoben sondern indirekt durch Chemikalien oder dergleichen verbunden sind.

Die DE 10 2015 103 533 A1 betrifft ein Verfahren zur Herstellung von Sicherheitsstrukturen bei einem Flächenelement. Mittels einer Kettenwirkmaschine oder Raschelmaschine werden Sicherheitsstrukturen bildende Fäden in das Flächenelement eingearbeitet, welche zugleich Schnittfeststrukturen und Sensorstrukturen bilden.

Der Erfindung liegt die Aufgabe zugrunde, ein Verfahren bereitzustellen, mittels dessen auf rationelle Weise Flächenelemente mit hoher, zuverlässiger Schutzfunktion bei gleichzeitig geringem Eigengewicht hergestellt werden können.

Zur Lösung dieser Aufgabe sind die Merkmale der unabhängigen Ansprüche vorgesehen. Vorteilhafte Ausführungsformen und zweckmäßige Weiterbildungen sind in den abhängigen Ansprüchen beschrieben.

Die Erfindung betrifft ein Verfahren zur Herstellung von Sensorstrukturen und Schnittfeststrukturen auf einem Flächenelement mittels einer Kettenwirkmaschine oder Raschelmaschine. Sensorfäden als Sensorstruktur und schnittfeste Fäden als Schnittfeststruktur auf derselben Seite des Flächenelements eingearbeitet. Zur Herstellung der Sensorstruktur und der Schnittfeststruktur werden zwei maschenbildende Legeschienen verwendet, so dass mit diesen Legeschienen die Sensorfäden an ihren Kreuzungsbereichen durch Maschenbildungen miteinander verbunden sind. Den Legeschienen sind in den Bereichen der Schnittfeststruktur Blockiermittel zugeordnet, mittels derer eine Maschenbildung der Schnittfeststruktur in deren Kreuzungsbereichen unterbunden wird.

Ein erster Vorteil der Erfindung besteht darin, dass die Schnittfeststruktur und die Sensorstruktur unterschiedliche, separate Strukturen ausbilden. Damit können die die Sensorstrukturen bildenden Sensorfäden und die die Schnittfeststrukturen bildenden schnittfesten Fäden jeweils hinsichtlich ihrer Funktion separat optimiert werden.

Die schnittfesten Fäden können dabei hinsichtlich ihrer Stabilität und Schnittfestigkeit optimiert werden. Unabhängig davon können die Sensorfäden dahingehend optimiert werden, damit mit diesen gut nachweisbare elektrische Signale generiert werden, welche in einer Messvorrichtung auswertbar sind, um im Fall einer Unterbrechung der Sensorfäden eine Alarmmeldung oder dergleichen generieren zu können.

Ein weiterer Vorteil der Erfindung besteht darin, dass durch das Einarbeiten der Sensorfäden und der schnittfesten Fäden auf einer Seite des Flächenelements die andere Seite dieses Flächenelements frei bleibt und somit ohne weiteres für andere Bearbeitungsprozesse wie Beschichtungen zur Verfügung steht.

Schließlich besteht ein wesentlicher Vorteil der Erfindung darin, dass das Flächenelement mit der Schnittfeststruktur und der Sensorstruktur besonders schnell und rationell hergestellt werden kann. Insbesondere ist dabei vorteilhaft, dass die Sensorfäden und die schnittfesten Fäden in einem Arbeitsgang in das Flächenelement eingearbeitet werden.

Mit der Einarbeitung der Schnittfeststruktur und der Sensorstruktur in das Flächenelement wird eine hohe Sicherheit gegen unbefugte Eingriffe in dieses Flächenelement erzielt.

Mit der Schnittfeststruktur wird generell ein mechanischer Schutz gegen ein Durchstoßen des Flächenelements mit Gegenständen wie Messern oder ähnlich scharfkantigen Objekten erzielt. Die Schnittfeststrukturen sind dabei so ausgebildet, dass allenfalls nur ein lokales Einstechen in das Flächenelement möglich ist, nicht jedoch ein großflächiges Auftrennen des Flächenelements. Weiterhin wird ein Durchstoßen des Flächenelements mit der Sensorstruktur erfasst, so dass dann beispielsweise ein Alarmsignal generiert wird, das den unbefugten Eingriff auf das Flächenelement meldet.

Anwendungsbereiche des erfindungsgemäßen Flächenelements sind beispielsweise Planen von Lastkraftwagen oder Zelten. Ein weiteres Anwendungsgebiet ist die Umhüllung von Gegenständen wie Koffern, Taschen oder dergleichen mit dem erfindungsgemäßen Flächenelement.

Je nach Anwendungsfall kann das Flächenelement ein textiles Flächenelement, insbesondere ein Gewirk oder ein Gewebe oder ein Vlies, oder eine Folie bestehend aus Kunststoff oder Papier, sein.

Vorteilhaft werden als Sensorfäden Fäden verwendet, die wenigstens an ihrer äußeren Mantelfläche von einem elektrisch leitfähigen Material gebildet sind.

Da die äußeren Mantelflächen der Sensorfäden aus elektrisch leitfähigen Materialen bestehen, werden Sensorfäden in Kreuzungsbereichen, in welchen diese in mechanischem Kontakt aneinander anliegen, leitfähig miteinander verbunden. Damit entsteht eine vorzugsweise sich über das gesamte Flächenelement erstreckende zweidimensionale Struktur von miteinander leitfähig verbundenen Sensorfäden, die eine Detektion von Unterbrechungen an beliebigen Stellen des Flächenelements ermöglicht, wodurch Eingriffe in das Flächenelement mit einer hohen Nachweissicherheit erfasst werden können.

Gemäß einer vorteilhaften Ausgestaltung besteht das elektrisch leitfähige Material aus einem metallischen Werkstoff.

Generell können die leitfähigen Materialien auch von Kohlefasern und dergleichen gebildet sein.

Besonders vorteilhaft können als Sensorfäden versilberte Polyamidfäden verwendet sein, die sehr flexibel und biegsam sind und damit in der Kettenwirkmaschine oder Raschelmaschine gut verarbeitet werden können.

Das Funktionsprinzip der Sensorstruktur besteht darin, die Sensorfäden mit einem definierten elektrischen Signal, insbesondere durch Anlegen einer definierten Spannung, zu beaufschlagen. Dieses elektrische Signal definiert eine Erwartungshaltung für den fehlerfreien Zustand, in welchem alle Sensorfäden unversehrt sind. Diese Erwartungshaltung wird mit der Messvorrichtung überprüft, insbesondere durch eine Widerstandsmessung und/oder eine Hochfrequenz-Laufzeitmessung und/oder gegebenenfalls auch durch eine Strom- oder Spannungsmessung. Wenn durch ein Einstoßen eines Gegenstands ein Sensorfaden durchtrennt wird, ändert sich das elektrische Signal, das heißt es weicht von der Erwartungshaltung ab. Diese Abweichung wird von der Messvorrichtung erfasst, wodurch ein Alarmsignal oder dergleichen generiert wird um den Eingriff zu signalisieren.

Damit die schnittfesten Fäden diese Messungen mit der leitfähigen Struktur der Sensorfäden nicht beeinträchtigen, werden als schnittfeste Fäden verwendet, die wenigstens an ihrer äußeren Mantelfläche von einem elektrisch isolierenden Material gebildet sind.

Dies ist deshalb erforderlich, da durch das Einarbeiten der Sensorstrukturen und der Schnittfeststrukturen auf derselben Seite des Flächenelements zwangsläufig Überkreuzungen der Sensorfäden und schnittfesten Fäden auftreten können.

Zweckmäßig weist ein schnittfester Faden einen Kern auf, der mit einer elektrisch isolierenden Struktur ummantelt ist, wobei die elektrisch isolierende Struktur aus einem Kunststoff besteht.

Die Ummantelung kann von einer Beschichtung gebildet sein. Generell kann die Ummantelung auch durch eine Umwindung des Kerns mit fadenförmigen Elementen gebildet sein.

Generell bestehen die schnittfesten Fäden aus einem stabilen, reißfesten Material, wie zum Beispiel Edelstahl, einem Kunststoff oder einer Steinfaser.

Erfindungsgemäß werden zur Herstellung der Sensorstruktur und der Schnittfeststruktur zwei Legeschienen der Kettenwirkmaschine oder Raschelmaschine verwendet, wobei in jeder Legeschiene Sensorfäden und schnittfeste Fäden geführt werden.

Dabei werden in jeder Legeschiene Sensorfäden und schnittfeste Fäden in einer alternierenden Reihenfolge in vorgegebenen Lochrastem der Legeschiene geführt.

Diese beiden Legeschienen werden ergänzt durch eine weitere Legeschiene, die zum Abbinden der Sensorfäden und der schnittfesten Fäden verwendet wird. Mit einer so ausgebildeten Kettenwirkmaschine oder Raschelmaschine können die Sensorfäden und schnittfesten Fäden auf derselben Seite des Flächenelements in nur einem Arbeitsgang eingearbeitet werden.

Weiter vorteilhaft werden durch Bewegungen der Legeschienen wellenförmige Anordnungen der Sensorfäden und schnittfesten Fäden auf dem Flächenelement erzeugt.

Somit wird mit den über die beiden Legeschienen geführten Sensorfäden eine zweidimensionale, vernetzte Sensorstruktur erzeugt. Mit den über die beiden Legeschienen geführten schnittfesten Fäden wird eine zweidimensionale, vernetzte Schnittfeststruktur erzeugt.

Je nach Vorgabe des Bewegungsprofils der Legeschienen können unterschiedliche Wellenformen der Sensorfäden beziehungsweise Sensorstrukturen erzeugt werden, wie zum Beispiel sinus- oder zick-zack-förmige Strukturen.

Erfindungsgemäß werden zur Herstellung der Sensorstrukturen und der Schnittfeststrukturen zwei maschenbildende Legeschienen verwendet, so dass mit diesen Legeschienen die

Sensorfäden an ihren Kreuzungsbereichen durch Maschenbildungen miteinander verbunden sind.

Da sich gezeigt hat, dass eine bloße Überlagerung von Sensorfäden für eine hinreichend leitfähige Verbindung nicht ausreicht, wird durch die Maschenbildung zweier sich kreuzender Sensorfäden ein besonders enger und in mehreren Dimensionen verlaufender Kontakt zweier Sensorfäden hergestellt, wodurch eine reproduzierbare, gut leitfähige Verbindung der Sensorfäden geschaffen wird. Da auch die schnittfesten Fäden über dieselben Legeschienen geführt werden, würde auch für diese eine maschenbildende Verbindung geschaffen. Aufgrund deren hoher Stabilität und Reißfestigkeit ist für diese jedoch keine Maschenbildung möglich.

Daher sind erfindungsgemäß den Legeschienen in den Bereichen der Schnittfeststruktur Blockiermittel zugeordnet, mittels derer eine Maschenbildung der Schnittfeststruktur in deren Kreuzungsbereichen unterbunden wird.

Damit wird erreicht, dass trotz der Führung der Sensorfäden und der Schnittfeststrukturen über dieselben beiden Legeschienen nur für die Sensorfäden, nicht aber für die schnittfesten Fäden, Maschen zu deren Verbindung gebildet werden.

Die Erfindung wird im Folgenden anhand der Zeichnungen erläutert. Es zeigen:
- Figur 1:: Schematische Darstellung eines Ausführungsbeispiels des erfindungsgemäßen Flächenelements mit einer Sensorstruktur und einer Schnittfeststruktur.
- Figur 2:: Detaildarstellung einer Ausführungsform des Flächenelements mit einer Sensorstruktur und Schnittfeststruktur.
- Figur 3:: Schematische Darstellung von Legeschienen einer Vlies-Raschelmaschine zur Herstellung einer Sensorstruktur und einer Schnittfeststruktur auf einem Flächenelement.
- Figur 4:: Detaildarstellung einer Legeschiene der Anordnung gemäß Figur 3.

Figur 1 zeigt schematisch ein Ausführungsbeispiel des erfindungsgemäßen Flächenelements 1 mit einer Sensorstruktur und einer Schnittfeststruktur, die auf derselben Seite des Flächenelements 1 eingearbeitet sind.

Das Flächenelement 1 besteht aus einem Gewirk, Gewebe, Vlies oder dergleichen.

Die Sensorstruktur besteht aus Sensorfäden 2a, 2b, die zumindest an ihrer äußeren Mantelfläche aus einem elektrisch leitfähigen Material bestehen. Im vorliegenden Fall sind die Sensorfäden 2a, 2b von versilberten Polyamidfäden gebildet.

Die Schnittfeststruktur besteht aus schnittfesten Fäden 3a, 3b, die aus einem reißfesten Material bestehen. Die äußeren Mantelflächen der schnittfesten Fäden 3a, 3b bestehen aus einem elektrisch nichtleitfähigen Material. Im vorliegenden Fall sind die Schnittfeststrukturen von Edelstahlfäden gebildet, die mit einer Kunststoffschicht beschichtet sind.

Die Sensorfäden 2a, 2b und die schnittfesten Fäden 3a, 3b werden mit einer Kettenwirkmaschine oder einer Raschelmaschine in das Flächenelement 1 eingearbeitet. Im vorliegenden Fall wird eine Vlies-Raschelmaschine verwendet.

Wie Figur 1 zeigt, verlaufen die Sensorfäden 2a, 2b wellenförmig entlang des Flächenelements 1, wobei die Wellenform beider Sensorfäden 2a, 2b gleiche Geometrien aufweisen, jedoch versetzt zueinander sind. In Kreuzungsbereichen 4 sind die Sensorfäden 2a, 2b überlagert. Dadurch wird eine sich über das gesamte Flächenelement 1 erstreckende zweidimensionale vernetzte Struktur erhalten.

Da die Sensorfäden 2a, 2b an ihren äußeren Mantelflächen elektrisch leitfähig sind und sich jeweils zwei Sensorfäden 2a, 2b in den Kreuzungsbereichen 4 dauerhaft berühren, wird mit den Sensorfäden 2a, 2b ein sich über das gesamte Flächenelement 1 erstreckendes zusammenhängendes, elektrisch leitfähiges Netzwerk gebildet. An dieses Netzwerk ist eine nicht dargestellte Messvorrichtung angeschlossen, mit der der elektrische Widerstand gemessen wird. Solange keine Unterbrechung eines Sensorfadens 2a, 2b vorliegt, entspricht der Widerstand einem vorgegeben Sollwert. Wird durch ein Messer oder dergleichen lokal ein Sensorfaden 2a, 2b durchstoßen, ändert sich der elektrische Widerstand. Die Messvorrichtung registriert die Widerstandänderung und generiert darauf eine Alarmmeldung.

Wie Figur 1 weiterhin zeigt, verlaufen die schnittfesten Fäden 3a, 3b wie die Sensorfäden 2a, 2b wellenförmig, wobei die Wellenformen der schnittfesten Fäden 3a, 3b mit den Wellenformen übereinstimmen, jedoch versetzt zu diesen verlaufen. Die schnittfesten Fäden 3a, 3b bilden ebenfalls eine sich über das Flächenelement 1 erstreckende zweidimensionale Netzstruktur, wobei jeweils benachbarte schnittfeste Fäden 3a, 3b lokal in Kreuzungsbereichen 5 überlagert sind. Da die schnittfesten Fäden 3a, 3b reißfest sind, kann zwar mit einem Messer oder dergleichen lokal in das Flächenelement 1 eingestochen werden. Die versetzte Struktur der schnittfesten Fäden 3a, 3b verhindert jedoch ein großflächiges Aufschneiden des Flächenelements 1.

Zwar überschneiden sich die schnittfesten Fäden 3a, 3b mit den Sensorfäden 2a, 2b. Da jedoch die schnittfesten Fäden 3a, 3b nichtleitfähige Mantelflächen aufweisen, werden durch die schnittfesten Fäden 3a, 3b die elektrischen Eigenschaften der von den Sensorfäden 2a, 2b gebildeten Netzstruktur nicht beeinflusst.

Figur 2 zeigt in einem Ausschnitt eine reale Struktur von Sensorfäden 2a, 2b und schnittfesten Fäden 3a, 3b auf einem Flächenelement 1. Diese Struktur ist über die gesamte Fläche des Flächenelements 1 periodisch fortgesetzt.

Figur 3 zeigt eine Anordnung von Legeschienen 6, 8, 9 der Vlies-Raschelmaschine zur Herstellung der Sensorfäden 2a, 2b und schnittfesten Fäden 3a, 3b gemäß der Ausführungsform gemäß den Figuren 1 beziehungsweise 2.

Eine erste Legeschiene 6 dient zum Abbinden der Sensorfäden 2a, 2b und der schnittfesten Fäden 3a, 3b auf dem Flächenelement 1. Bei dieser Legeschiene 6 ist ein Volleinzug derart vorhanden, dass durch alle Löcher der Legeschiene 6 Fäden 7 geführt sind, um Sensorfäden 2a, 2b und schnittfeste Fäden 3a, 3b auf dem Flächenelement 1 abzubinden.

In zwei weiteren Legeschienen 8, 9 sind jeweils Sensorfäden 2a, 2b und schnittfeste Fäden 3a, 3b geführt, wobei dort jeweils Sensorfäden 2a, 2b alternierend in den Legeschienen 8, 9 angeordnet sind.

In der Legeschiene 8 sind die Sensorfäden 2a und schnittfesten Fäden 3b in einer alternierenden Anordnung geführt, wobei jeweils zwischen zwei benachbarten Sensorfäden 2a und schnittfesten Fäden 3b eine Anzahl von N Löchern der Legeschiene 8 unbesetzt ist.

Entsprechend sind in der Legeschiene 9 die Sensorfäden 2b und die schnittfesten Fäden 3b in einer alternierenden Anordnung geführt, wobei auch hier jeweils zwischen zwei benachbarten Sensorfäden 2b und schnittfesten Fäden 3b dieselbe Anzahl N an Löchern der Legeschiene 9 unbesetzt ist.

Die Darstellung der Figur 3 ist rein schematisch. Insbesondere kann die Anzahl der Löcher der Legeschienen 6, 8, 9 erheblich größer sein.

Mit den Legeschienen 8, 9 werden die Sensorfäden 2a, 2b und schnittfesten Fäden 3a, 3b in das Flächenelement 1 eingebunden. Durch eine Bewegung der Legeschienen 8, 9 in deren Längsrichtung (angedeutet durch die Doppelpfeile in Figur 3) während des Einarbeitungsvorgangs werden die wellenförmigen Strukturen der Sensorfäden 2a, 2b und schnittfesten Fäden 3a, 3b erzeugt.

Da die Sensorfäden 2a und schnittfesten Fäden 3b auf der Legeschiene 8 alternierend angeordnet sind und weiterhin die Sensorfäden 2b und schnittfesten Fäden 3b auf der Legeschiene 9 versetzt zur Anordnung auf der Legeschiene 8 und ebenfalls alternierend angeordnet sind, werden die vernetzten Sensorstrukturen mit den Sensorfäden 2a, 2b und die gleichfalls vernetzten Schnittfeststrukturen mit den schnittfesten Strukturen 3a, 3b, wie insbesondere in Figur 2 dargestellt, erhalten. Da werden durch den Betrieb der Legeschienen 8, 9 die Sensorfäden 2a, 2b und die schnittfesten Fäden 3a, 3b in einem Arbeitsgang mit der Vlies-Raschelmaschine in das Flächenelement 1 eingearbeitet.

Bei der Vlies-Raschelmaschine werden erfindungsgemäß maschenbildende Legeschienen 8, 9 eingesetzt, wie beispielhaft für die Legeschiene 8 in Figur 4 dargestellt.

Wie aus Figur 4 ersichtlich, sind die Sensorfäden 2a mit in Löchern der Legeschiene 8 vorgesehenen Lochnadeln 10 zu an der Vlies-Raschelmaschine angeordneten Schiebernadeln 11 geführt. Während bei der Anordnung von Figur 5 die Legeschiene 8 in der Zeichenebene bewegt wird, bewegen sich die Schiebernadeln senkrecht hierzu.

Mit dieser Anordnung werden die Sensorfäden 2a, 2b durch mit den Schiebernadeln 11 bewirkten Maschenbildungen in den Kreuzungsbereichen 4 miteinander verbunden. Durch die Maschenbildung der Sensorfäden 2a mit den Sensorfäden 2b wird in den Kreuzungsbereichen 4 ein enger, stabiler Berührungskontakt zwischen den Sensorfäden 2a und 2b hergestellt, wodurch eine gute und stabile leitfähige Verbindung zwischen diesen Sensorfäden 2a, 2b hergestellt wird.

Da die schnittfesten Fäden 3a, 3b zur Ausbildung derartiger Maschenverbindungen aufgrund ihrer hohen Stabilität und daher mangelnden Biegsamkeit nicht geeignet sind, sind an den Legeschienen 8, 9 in den Bereichen der schnittfesten Fäden 3a, 3b Blockiermittel vorgesehen, die eine Maschenbildung der schnittfesten Fäden 3a, 3b in den Kreuzungsbereichen 5 verhindern.

Im vorliegenden Fall sind die Blockiermittel von Röhrchen 12 gebildet, die die schnittfesten Fäden 3a, 3b so umlenken, dass sie nicht in den Bereich der Schiebernadeln 11 gelangen.

### Bezugszeichenliste

- (1): Flächenelement
- (2a, 2b): Sensorfaden
- (3a, 3b): schnittfester Faden
- (4): Kreuzungsbereich
- (5): Kreuzungsbereich
- (6): Legeschiene
- (7): Faden
- (8, 9): Legeschiene
- (10): Lochnadel
- (11): Schiebernadel
- (12): Röhrchen

## Patentansprüche

1. Verfahren zur Herstellung von Sensorstrukturen und Schnittfeststrukturen auf einem Flächenelement (1) mittels einer Kettenwirkmaschine oder Raschelmaschine, wobei Sensorfäden (2a, 2b) als Sensorstruktur und schnittfeste Fäden (3a, 3b) als Schnittfeststruktur auf derselben Seite des Flächenelements (1) eingearbeitet werden, **dadurch gekennzeichnet, dass** zur Herstellung der Sensorstruktur und der Schnittfeststruktur zwei maschenbildende Legeschienen (8, 9) verwendet werden, so dass mit diesen Legeschienen (8, 9) die Sensorfäden (2a, 2b) an ihren Kreuzungsbereichen (4) durch Maschenbildungen miteinander verbunden sind, wobei den Legeschienen (8, 9) in den Bereichen der Schnittfeststruktur Blockiermittel zugeordnet sind, mittels derer eine Maschenbildung der Schnittfeststruktur in deren Kreuzungsbereichen (5) unterbunden wird.

2. Verfahren nach Anspruch 1, **dadurch gekennzeichnet, dass** die Sensorfäden (2a, 2b) und die schnittfesten Fäden (3a, 3b) in einem Arbeitsgang in das Flächenelement (1) eingearbeitet werden.

3. Verfahren nach einem der Ansprüche 1 oder 2, **dadurch gekennzeichnet, dass** als Sensorfäden (2a, 2b) Fäden verwendet werden, die wenigstens an ihrer äußeren Mantelfläche von einem elektrisch leitfähigen Material gebildet sind, wobei das elektrisch leitfähige Material insbesondere aus einem metallischen Werkstoff besteht.

4. Verfahren nach einem der Ansprüche 1 bis 3, **dadurch gekennzeichnet, dass** als schnittfeste Fäden (3a, 3b) Fäden verwendet werden, die wenigstens an ihrer äußeren Mantelfläche von einem elektrisch isolierenden Material gebildet sind, wobei insbesondere ein schnittfester Faden (3a, 3b) einen Kern aufweist, der mit einer elektrisch isolierenden Struktur ummantelt ist.

5. Verfahren nach Anspruch 4, **dadurch gekennzeichnet, dass** die elektrisch isolierende Struktur aus einem Kunststoff besteht.

6. Verfahren nach einem der Ansprüche 1 bis 5, **dadurch gekennzeichnet, dass** zur Herstellung der Sensorstruktur und der Schnittfeststruktur zwei Legeschienen (8, 9) der Kettenwirkmaschine oder Raschelmaschine verwendet werden, wobei in jeder Legeschiene (8, 9) Sensorfäden (2a, 2b) und schnittfeste Fäden (3a, 3b) geführt werden.

7. Verfahren nach Anspruch 6, **dadurch gekennzeichnet, dass** in jeder Legeschiene (8, 9) Sensorfäden (2a, 2b) und schnittfeste Fäden (3a, 3b) in einer alternierenden Reihenfolge in vorgegebenen Lochrastem der Legeschiene (8, 9) geführt werden.

8. Verfahren nach einem der Ansprüche 6 oder 7, **dadurch gekennzeichnet, dass** durch Bewegungen der Legeschienen (8, 9) wellenförmige Anordnungen der Sensorfäden (2a, 2b) und schnittfesten Fäden (3a, 3b) auf dem Flächenelement (1) erzeugt werden.

9. Verfahren nach einem der Ansprüche 6 bis 8, **dadurch gekennzeichnet, dass** mit den über die beiden Legeschienen (8, 9) geführten Sensorfäden (2a, 2b) eine zweidimensionale, vernetzte Sensorstruktur erzeugt wird, und dass mit den über die beiden Legeschienen (8, 9) geführten schnittfesten Fäden (3a, 3b) eine zweidimensionale, vernetzte Schnittfeststruktur erzeugt wird.

10. Verfahren nach einem der Ansprüche 1 bis 5, **dadurch gekennzeichnet, dass** zur Herstellung der Sensorstruktur und der Schnittfeststruktur vier Legeschienen der Kettenwirkmaschine oder Raschelmaschine verwendet werden, wobei in zwei Legeschienen Sensorfäden (2a, 2b) geführt werden, und wobei in zwei weiteren Legeschienen schnittfeste Fäden (3a, 3b) geführt werden.

11. Verfahren nach einem der Ansprüche 6 bis 10, **dadurch gekennzeichnet, dass** zum Abbinden der Sensorfäden (2a, 2b) und der Schnittfeststruktur auf dem Flächenelement (1) eine weitere Legeschiene (6) verwendet wird.

12. Verfahren nach einem der Ansprüche 1 bis 11, **dadurch gekennzeichnet, dass** der Sensorstruktur eine Messvorrichtung zugeordnet ist, mittels derer eine durch eine Unterbrechung eines Sensorfadens (2a, 2b) bewirkte Änderung einer elektrischen Kenngröße und/oder einer Hochfrequenz-Laufzeitsignatur erfasst wird.

13. Flächenelement (1) mit einer Sensorstruktur und einer Schnittfeststruktur, wobei Sensorfäden (2a, 2b) als Sensorstruktur und schnittfeste Fäden (3a, 3b) als Schnittfeststruktur auf derselben Seite des Flächenelements (1) mittels einer Kettenwirkmaschine oder Raschelmaschine eingearbeitet sind; **dadurch gekennzeichnet, dass** die Sensorfäden (2a, 2b) an ihren Kreuzungsbereichen (4) durch Maschenbildungen miteinander verbunden sind und eine Maschenbildung der Schnittfeststruktur in deren Kreuzungsbereichen (5) unterbunden wurde.

## Claims

1. Method for producing sensor structures and cut-resistant structures on a flat element (1) by means of a warp knitting machine or double rib loom, where sensor threads (2a, 2b) as sensor structure and cut-resistant threads (3a, 3b) as cut-resistant structure are worked in on the same side of the flat element (1),
**characterised in that**
for producing the sensor structure and the cut-resistant structure two stitch-forming guide bars (8, 9) are used so that the sensor threads (2a, 2b) are connected together at their intersection areas (4) through stitch formations by these guide bars (8, 9), wherein blocking means by way of which stitch formation of the cut-resistant structure in the intersection areas (5) thereof is precluded are associated with the guide bars (8, 9) in the areas of the cut-resistant structure.

2. Method according to claim 1, **characterised in that** the sensor threads (2a, 2b) and the cut-resistant threads (3a, 3b) are worked into the flat element (1) in one work step.

3. Method according to one of claims 1 and 2, **characterised in that** threads which are formed at least at the outer circumferential surface thereof by an electrically conductive material are used as sensor threads (2a, 2b), wherein the electrically conductive material consists of, in particular, a metallic material.

4. Method according to any one of claims 1 to 3, **characterised in that** threads which are formed at least at the outer circumferential surface thereof by an electrically insulating material are used as cut-resistant threads (3a, 3b), wherein a cut-resistant thread (3a, 3b) comprises, in particular, a core sheathed by an electrically insulating structure.

5. Method according to claim 4, **characterised in that** the electrically insulating structure consists of a plastics material.

6. Method according to any one of claims 1 to 5, **characterised in that** for producing the sensor structure and the cut-resistant structure use is made of two guide bars (8, 9) of the warp knitting machine or double rib loom, wherein sensor threads (2a, 2b) and cut-resistant threads (3a, 3b) are guided in each guide bar (8, 9).

7. Method according to claim 6, **characterised in that** sensor threads (2a, 2b) and cut-resistant threads (3a, 3b) are guided in each guide bar (8, 9) in an alternating sequence in predetermined hole grids of the guide bar (8, 9).

8. Method according to one of claims 6 and 7, **characterised in that** wave-shaped arrangements of the sensor threads (2a, 2b) and cut-resistant threads (3a, 3b) are generated on the flat element (1) by movements of the guide bars (8, 9).

9. Method according to any one of claims 6 to 8, **characterised in that** a two-dimensional reticular sensor structure is produced by the sensor threads (2a, 2b) guided over the two guide bars (8, 9) and a two-dimensional reticular cut-resistant structure is produced by the cut-resistant threads (3a, 3b) guided over the two guide bars (8, 9).

10. Method according to any one of claims 1 to 5, **characterised in that** for producing the sensor structure and the cut-resistant structure four guide bars of the warp knitting machine or double rib loom are used, wherein sensor threads (2a, 2b) are guided in two guide bars and wherein cut-resistant threads (3a, 3b) are guided in two further guide bars.

11. Method according to any one of claims 6 to 10, **characterised in that** a further guide bar (6) is used for tying off the sensor threads (2a, 2b) and the cut-resistant structure on the flat element (1).

12. Method according to any one of claims 1 to 11, **characterised in that** a measuring device by means of which a change, which is produced by an interruption of a sensor thread (2a, 2b), in an electrical variable and/or a high-frequency transit time signature is detected is associated with the sensor structure.

13. Flat element (1) with a sensor structure and a cut-resistant structure, wherein sensor threads (2a, 2b) as sensor structure and cut-resistant threads (3a, 3b) as cut-resistant structure are worked in on the same side of the flat element (1) by means of a warp knitting machine or double rib loom, **characterised in that** the sensor threads (2a, 2b) are connected together at the intersection areas (4) thereof by stitch formations and a stitch formation of the cut-resistant structure was precluded in the intersection regions (5) thereof.

## Revendications

1. Procédé de fabrication de structures de détection et de structures résistant aux coupures pour un élément de surface (1) au moyen d'un métier à tricoter chaîne ou d'un métier Raschel, dans lequel des fils de détection (2a, 2b) faisant office de structure de détection et des fils résistant aux coupures (3a, 3b) faisant office de structure résistant aux coupures sont usinés sur le même côté de l'élément de surface (1), **caractérisé en ce que** pour la fabrication de la structure de détection et de la structure résistant aux coupures, deux barres à passettes (8, 9) formant des mailles sont utilisés, de sorte qu'avec ces barres à passettes (8, 9), les fils de détection (2a, 2b) sont reliés entre eux au niveau de leurs zones de croisement (4) par des formations de mailles, dans lequel des moyens de blocage sont associés aux barres à passettes (8, 9) dans les zones de la structure résistant aux coupures, au moyen desquels une formation de mailles de la structure résistant aux coupures est empêchée dans leurs zones de croisement (5).

2. Procédé selon la revendication 1, **caractérisé en ce que** les fils de détection (2a, 2b) et les fils résistant aux coupures (3a, 3b) sont incorporés dans l'élément de surface (1) en une seule opération.

3. Procédé selon l'une quelconque des revendications 1 ou 2, **caractérisé en ce que** sont utilisés comme fils de détection (2a, 2b) des fils qui sont formés au moins sur leur surface d'enveloppe extérieure par un matériau électriquement conducteur, le matériau électriquement conducteur étant constitué en particulier d'un matériau métallique.

4. Procédé selon l'une quelconque des revendications 1 à 3, caractérisé en ce sont utilisés comme fils résistant aux coupures (3a, 3b) des fils qui sont formés au moins sur leur surface d'enveloppe extérieure par un matériau électriquement isolant, un fil résistant aux coupures (3a, 3b) présentant en particulier un noyau qui est enveloppé d'une structure électriquement isolante.

5. Procédé selon la revendication 4, **caractérisé en ce que** la structure électriquement isolante est en une matière plastique.

6. Procédé selon l'une quelconque des revendications 1 à 5, **caractérisé en ce que** pour la fabrication de la structure de détection et de la structure résistant aux coupures, deux barres à passettes (8, 9) du métier à tricoter chaîne ou métier Raschel sont utilisés, des fils de détection (2a, 2b) et des fils résistant aux coupures (3a, 3b) étant guidés dans chaque barre à passettes (8, 9).

7. Procédé selon la revendication 6, **caractérisé en ce que** dans chaque rail de support (8, 9), des fils de détection (2a, 2b) et des fils résistant aux coupures (3a, 3b) sont guidés dans un ordre alterné dans des trames perforées prédéterminées de la barre à passettes (8, 9).

8. Procédé selon l'une quelconque des revendications 6 ou 7, **caractérisé en ce que** des agencements ondulés des fils de détection (2a, 2b) et des fils résistant aux coupures(3a, 3b) sur l'élément de surface (1) sont produits par des déplacements des barres à passettes (8, 9).

9. Procédé selon l'une quelconque des revendications 6 à 8, **caractérisé en ce qu'**une structure de détection en réseau bidimensionnelle est produite avec les fils de détection (2a, 2b) guidés sur les deux barres à passettes (8, 9), et **en ce qu'**une structure de détection en réseau bidimensionnelle est produite avec les fils résistant aux coupures(3a, 3b) guidés sur les deux barres à passettes (8, 9).

10. Procédé selon l'une quelconque des revendications 1 à 5, **caractérisé en ce que** pour la fabrication de la structure de détection et de la structure résistant aux coupures, quatre rails de support du métier à tricoter chaîne ou du métier Raschel sont utilisés, des fils de détection (2a, 2b) étant guidés dans deux barres à passettes, et des fils résistants aux coupures (3a, 3b) étant guidés dans deux barres à passettes supplémentaires.

11. Procédé selon l'une quelconque des revendications 6 à 10, **caractérisé en ce qu'**un rail de support (6) supplémentaire est utilisé sur l'élément de surface (1) pour lier les fils de détection (2a, 2b) et la structure résistant aux coupures.

12. Procédé selon l'une quelconque des revendications 1 à 11, **caractérisé en ce qu'**un dispositif de mesure est associé à la structure de détection, au moyen duquel une modification d'une grandeur caractéristique électrique et/ou d'une signature de durée de fonctionnement à haute fréquence provoquée par une interruption d'un fil de détection (2a, 2b) est détectée.

13. Élément de surface (1) avec une structure de détection et une structure résistant aux coupures, dans lequel des fils de détection (2a, 2b) faisant office de structure de détection et des fils résistant aux coupures (3a, 3b) faisant office de structure résistant aux coupures sont usinés sur le même côté de l'élément de surface (1) au moyen d'un métier à tricoter chaîne ou d'un métier Raschel ; **caractérisé en ce que** les fils de détection (2a, 2b) sont reliés entre eux au niveau de leurs zones de croisement (4) par des formations de mailles et une formation de mailles de la structure résistant aux coupures a été empêchée dans leurs zones de croisement (5).
